# FASCICULE DE BREVET EUROPEEN

(11) **EP 0 786 218 B1**
(45) Date de publication et mention de la délivrance du brevet: **02.01.2003**
(21) Numéro de dépôt: 97400122.4
(22) Date de dépôt: 21.01.1997
(51) Int. Cl.: A47B 87/02, B42F 7/10, A47B 67/04

(54) **Meuble superposable**
Stapelbare Möbel
Stackable furniture

(30) Priorité: 23.01.1996 FR 9600723
(43) Date de publication de la demande: 30.07.1997
(73) Titulaire: Société des BAGAGES HENRY PIERRE, 27240 Damville (FR)
(72) Inventeur: Henry, Pierre Félix, 95610 Eragny Sur Oise (FR)
(74) Mandataire: Laget, Jean-Loup

(56) Documents cités:
- EP-A- 0 289 019
- DE-U- 9 209 265
- FR-A- 2 158 058
- GB-A- 1 306 629
- US-A- 3 195 966
- US-A- 3 506 321
- US-A- 4 907 703
- US-A- 5 054 629

## Description

La présente invention concerne des meubles, en particulier des blocs à tiroirs parfois appelés caissons, utilisés pour le rangement dans les bureaux ou les domiciles privés.

Les caissons connus sont de forme parallélépipédique rectangle, avec des tiroirs agencés pour permettre le rangement de dossiers suspendus, de matériel de bureau, etc. Ils peuvent être équipés de roulettes et sont souvent utilisés comme dessertes de bureaux;

Ces caissons, qu'ils soient en bois, en matière synthétique ou en métal, ont une surface supérieure lisse sur laquelle l'utilisateur peut poser, par exemple, un -combiné téléphonique, des dossiers, du courrier ou divers autres objets.

Les caissons de ce type présentent l'inconvénient que les objets posés sur leur surface supérieure peuvent facilement tomber, en particulier lors d'un déplacement de caisson ou lors du ménage. En outre, ils sont, lorsque deux caissons sont posés l'un sur l'autre, très instables de sorte que l'utilisation de tels caissons pour former des colonnes est pratiquement impossible.

Afin de former de telles colonnes, on connaît par US-A-3.506.321. des boîtes pourvues de tiroirs et assemblables en superposition. Chaque boîte présente en partie avant et en partie arrière des moyens d'encliquetage propres à coopérer avec une boîte positionnée au-dessus et une boîte positionnée au-dessous, les moyens d'encliquetage de la partie arrière étant prévus sur une plaque élastique de manière à faciliter l'assemblage. Ainsi, la plaque élastique est déformée pour permettre l'encliquetage à l'avant de la boîte puis, lorsqu'elle reprend sa forme initiale, l'encliquetage à l'arrière est assuré. Ce type de boîte nécessite donc de prévoir des moyens d'encliquetage particuliers en partie avant et une plaque élastique en partie arrière. De plus, cette manipulation de la plaque élastique se révèle difficile à mettre en oeuvre lors de l'assemblage de boîte du type d'un caisson de dimensions importantes.

On connaît également par FR-A-2.158.058 un bâti pour emmagasinage ou présentation de produits constitué d'une superposition de plateaux reliés par des éléments de supports positionnés et encliquetés aux angles, desdits plateaux. Ce type d'assemblage nécessite de prévoir des moyens d'encliquetage complémentaires sur l'un et l'autre des objets superposés.

On connait aussi de DE-U-9 209 265 un meuble avec des moyens d'emboîtement constitués par deux cadres rapportés respectivement sur la face inférieure et la face supérieure du meuble.

La présente invention vise à pallier les inconvénients de ces meubles connus.

A cet effet, l'invention a pour objet un meuble du type bloc à tiroirs ou caisson de forme parallélépipédique rectangle muni d'au moins un tiroir. comportant sur sa face supérieure des moyens d'emboîtement de la partie inférieure d'un meuble identique, caractérisé en ce que lesdits moyens d'emboîtement sont constitués par une pièce rapportée, de manière démontable ou indémontable, sur la face supérieure dudit meuble, ladite pièce comprenant une surface sensiblement plane et une bordure périphérique inférieure agencée pour s'emboîter sur ladite face supérieure du meuble, ladite surface étant munie de moyens de montage, tels que des trous de passage de vis, sur la face supérieure du meuble et étant entourée d'une bordure périphérique supérieure continue et en saillie à l'extérieur vers le haut par rapport audit meuble, ladite pièce étant agencée pour coopérer à emboîtement avec la partie inférieure d'un meuble identique.

La bordure périphérique supérieure de la pièce rapportée du meuble selon l'invention permet de maintenir les objets posés sur le caisson ou, lorsqu'on désire construire une colonne, de stabiliser l'empilement grâce à l'emboîtement de la portion inférieure du caisson, bien entendu démunie d'éventuelles roulettes.

De préférence, la portion frontale de la bordure supérieure est plus basse que le reste de ladite bordure supérieure.

Avantageusement, ladite surface entourée par ladite bordure supérieure est striée, cette surface constituant alors avec la bordure supérieure un réceptacle à courrier.

L'invention sera bien comprise à la lecture de la description suivante d'un exemple de réalisation, en référence au dessin annexé dans lequel :
la figure 1 est une vue schématique en perspective explosée d'un caisson et d'un dispositif de transformation selon un exemple de réalisation préféré de l'invention
la figure 2 est une vue schématique en perspective explosée d'une colonne constituée de deux caissons et d'un dispositif de transformation selon la figure 1 et
la figure 3 est une vue en coupe d'une portion de bord du dispositif de transformation des figures 1 et 2.

Dans la forme de réalisation de l'invention représentée au dessin, un caisson 1 peut être muni d'un dispositif de transformation 2 démontable. Il est cependant également du domaine de l'invention de prévoir que le dispositif de transformation 2 est monté à demeure sur le caisson 1 ou un caisson (non représenté) dont la surface supérieure comporte les caractéristiques de la présente invention, la face supérieure du caisson étant alors aménagée d'origine à cet effet.

Le caisson 1 comprend des tiroirs et peut, de manière optionnelle, être muni de roulettes (non représentées) permettant un déplacement aisé.

Dans l'exemple représenté, un dispositif de transformation 2 est muni d'une bordure périphérique continue supérieure 3, 4 et d'une bordure périphérique continue inférieure 5. La portion frontale 4 de la bordure supérieure est légèrement plus basse que le reste de la bordure 3, afin de former, avec un fond 6 du dispositif de transformation 2, l'équivalent d'un réceptacle à courrier. Le fond 6 comporte des nervures 7 sur sa surface supérieure et est muni de quatre trous 8.

Les dimensions de la bordure périphérique supérieure 3, 4 correspondent à celles de la périphérie extérieure de la base 9 du caisson 1 de manière que, lorsqu'un caisson 1' (figure 3) identique au caisson 1, est gerbé dessus, sa base 9' s'emboîte dans la bordure périphérique supérieure 3, 4 du dispositif de transformation 2. Pour renforcer le maintien des deux caissons 1, 1' ainsi gerbés l'un sur l'autre, il peut être avantageux de prévoir sur tout ou partie de la périphérique interne de la bordure supérieure 3, 4 des saillies de serrage et/ou d'incliner cette bordure 3, 4 vers l'intérieur.

Les dimensions de la bordure périphérique inférieure 5 sont choisies telles que cette bordure 5 s'emboîte sur la face supérieure 10 du caisson 1. Le dispositif de transformation 2 peut être fixé au caisson 1 par des vis ou des boulons traversant les trous 8 du fond 6 et des trous 11 ménagés dans la face supérieure 10 du caisson 1, lesquels trous 11 peuvent être masqués, de manière classique, par des opercules 12 (voir figure 3).

Le dispositif de transformation 2 peut être réalisé en tout matériau et par tout procédé adéquat. Il est de préférence constitué d'une matière synthétique moulée, par exemple du polypropylène.

## Revendications

1. Meuble du type bloc à tiroirs ou caisson (1) de forme parallélépipédique rectangle muni d'au moins un tiroir. comportant sur sa face supérieure des moyens d'emboîtement de la partie inférieure d'un meuble (1') identique.
**caractérisé en ce que** lesdits moyens d'emboîtement sont constitués par une pièce (2) rapportée, de manière démontable ou indémontable, sur la face supérieure dudit meuble (1), ladite pièce (2) comprenant une surface sensiblement plane (6) et une bordure périphérique inférieure (5) agencée pour s'emboîter sur ladite face supérieure (10) du meuble (1), ladite surface (6) étant munie de moyens de montage, tels que des trous (8) de passage de vis. sur la face supérieure du meuble (1) et étant entourée d'une bordure périphérique supérieure (3, 4) continue et en saillie à l'extérieur vers le haut par rapport audit meuble (1). ladite pièce (2) étant agencée pour coopérer à emboîtement avec la partie inférieure (9') d'un meuble (1') identique.

2. Meuble selon la revendication 1.
**caractérisé en ce que** la portion frontale (4) de la bordure supérieure est plus basse que le reste (3) de ladite bordure supérieure.

3. Meuble selon l'une des revendications 1 et 2.
**caractérisé en ce que** ladite pièce (2) est moulée en matière synthétique, par exemple en polypropylène.

4. Meuble selon l'une des revendications 1 à 3.
**caractérisé en ce que** ladite surface (6) entourée par ladite bordure supérieure (3, 4) est striée.

5. Meuble selon l'une des revendications 1 à 4,
**caractérisé en ce que** ladite bordure supérieure (3,4) est inclinée vers l'intérieur.

6. Meuble selon l'une des revendications 1 à 5, **caractérisé en ce que** la surface interne de ladite bordure supérieure (3,4) comporte des saillies de serrage.

## Patentansprüche

1. Möbelstück in der Ausführung als Schubladen- oder Kastenelement (1) in Quaderform mit wenigstens einer Schublade, das auf seiner Oberseite Mittel zur Einpassung des Unterteils eines identischen Möbelstücks (1') umfaßt,
**dadurch gekennzeichnet, daß** die Einpaßmittel aus einem Teil (2) bestehen, das abnehmbar oder nicht abnehmbar auf der Oberseite des besagten Möbelstücks (1) angefügt ist, wobei das besagte Teil (2) eine in etwa ebene Fläche (6) und eine untere Umfangseinfassung (5) umfaßt, die so angeordnet ist, daß sie sich auf der besagten Oberseite (10) des Möbelstücks (1) einpaßt, wobei die besagte Fläche (6) mit Montagemitteln, wie etwa mit Löchern (8) für den Durchgang von Schrauben, auf der Oberseite des Möbelstücks (1) versehen und von einer durchgehenden und außen nach oben im Verhältnis zu dem besagten Möbelstück (1) vorstehenden oberen Umfangseinfassung (3, 4) umgeben ist, wobei das besagte Teil (2) so angeordnet ist, daß es durch Einpassung mit dem Unterteil (9') eines identischen Möbelstücks (1') zusammenwirkt.

2. Möbelstück nach Anspruch 1,
**dadurch gekennzeichnet, daß** der stirnseitige Abschnitt (4) der oberen Einfassung niedriger als der Rest (3) der besagten oberen Einfassung ist.

3. Möbelstück nach einem der Ansprüche 1 und 2,
**dadurch gekennzeichnet, daß** das besagte Teil (2) als Formteil aus Kunststoff, beispielsweise aus Polypropylen, ausgeführt ist.

4. Möbelstück nach einem der Ansprüche 1 bis 3,
**dadurch gekennzeichnet, daß** die besagte durch die besagte obere Einfassung (3, 4) umgebene Fläche (6) gerippt ist.

5. Möbelstück nach einem der Ansprüche 1 bis 4,
**dadurch gekennzeichnet, daß** die besagte obere Einfassung (3, 4) nach innen geneigt ist.

6. Möbelstück nach einem der Ansprüche 1 bis 5,
**dadurch gekennzeichnet, daß** die Innenfläche der besagten oberen Einfassung (3, 4) Klemmvorsprünge umfaßt.

## Claims

1. Furniture (1), of the filing cabinet or chest type, of rectangular parallelepiped shape equipped with at least one drawer, having on its top surface means for nesting the bottom part of an identical piece of furniture (1'), **characterised in that** the said nesting means consist of a part (2) mounted, either detachably or non-detachably, on the top surface of the said piece of furniture (1), the said part (2) having an essentially plane surface (6) and a bottom peripheral border (5) designed to nest on the said top surface (10) of the piece of furniture (1), the said surface (6) being equipped with assembly means, such as holes (8) for passage of a screw, on the top surface of the piece of furniture (1) and being surrounded by a continuous top peripheral border (3, 4) protruding upwards on the outside with respect to the said piece of furniture (1), the said part (2) being designed to interact with the bottom part (9') of an identical piece of furniture (1') to provide nesting.

2. Furniture according to Claim 1, **characterised in that** the front portion (4) of the top border is lower than the remainder (3) of the said top border.

3. Furniture according to one of Claims 1 and 2, **characterised in that** the said part (2) is moulded from synthetic material, for example from polypropylene.

4. Furniture according to one of Claims 1 to 3, **characterised in that** the said surface (6) surrounded by the said top border (3, 4) is ribbed.

5. Furniture according to one of Claims 1 to 4, **characterised in that** the said top border (3, 4) is inclined towards the inside.

6. Furniture according to one of Claims 1 to 5, **characterised in that** the interior surface of the said top border (3, 4) has locking projections.
